# EUROPÄISCHE PATENTSCHRIFT

(11) **EP 0 698 866 B1**
(45) Veröffentlichungstag und Bekanntmachung des Hinweises auf die Patenterteilung: **20.10.1999**
(21) Anmeldenummer: 95250201.1
(22) Anmeldetag: 17.08.1995
(51) Int. Cl.: G07D 7/00

(54) **Prüfanordnung und Verfahren zur Prüfung von Dokumenten in Bearbeitungsmaschinen**
Apparatus and method for testing documents in processing machines
Dispositif et procédé pour vérifier des documents dans les machines de traitement

(30) Priorität: 22.08.1994 DE 4429689
(43) Veröffentlichungstag der Anmeldung: 28.02.1996
(73) Patentinhaber: WHD elektronische Prüftechnik GmbH, 01129 Dresden (DE); AEG EWS Stromversorgungen Sörnewitz GmbH, 01640 Coswig (DE)
(72) Erfinder: Puttkammer, Frank, D-01640 Coswig (DE); Metzig, Ronald, D-01662 Meissen (DE)
(74) Vertreter: Heitsch, Wolfgang

(56) Entgegenhaltungen:
- EP-A- 0 057 972
- WO-A-94/22114
- DE-A- 3 003 504
- DE-B- 1 774 290

## Beschreibung

Die Erfindung betrifft Prüfanordnungen und Verfahren zur Prüfung von Dokumenten in Bearbeitungsmaschinen durch Prüfung des metallischen Sicherheitsfadens oder -bandes als charakteristisches Prüfmerkmal in Dokumenten.

Die gegenwärtig in der Praxis bekannten Verfahren, Anordnungen und Methoden prüfen die fluoreszierenden und/oder magnetischen und/oder mechanischen Eigenschaften von Banknoten und/oder deren Geometrie. Da die Hersteller von Falsifikaten durch die fortschreitende technische Entwicklung in der Lage sind, diese Prüfmerkmale nachzuahmen, wurden weitere vermeintlich sicherere Prüfmethoden insbesondere zur maschinellen Prüfung entwickelt und teilweise in der Praxis, jedoch nicht mit dem erwarteten Erfolg, eingesetzt. Bekannt sind Meßverfahren und Anordnungen, welche Metallpartikel oder einen metallischen Sicherheitsfaden in Banknoten als charakteristisches Prüfmerkmal nutzen. Die Schrift DE 17 74290 beschreibt eine Meßanordnung, bei der die kapazitiven Eigenschaften des metallischen Sicherheitsfadens geprüft werden. Ein Nachweis des metallischen Sicherheitsfadens mittels der Verstimmung von Oszillatoren und Schwingkreisen nach DE 29 12 712 hat sich wegen der geringen Auswertesicherheit und dem großen technischen Aufwand und kompliziertem Aufbau nicht durchgesetzt.

Bekannt ist auch eine Prüfanordnung nach der DE 41 03 832, mittels der entlang an einer Prüfstrecke kapazitive und/oder elektrooptische und/oder Millimeterwellensensoren zur Prüfung ausgebildet sind. Die Prüfung der dielektrischen Eigenschaften von Banknoten ist u.a. Gegenstand dieser Schrift.

Nachteile dieser bekannten Prüfmethoden und -anordnungen sind in erster Linie ihr hoher technischer Aufwand und ihre unzureichende Sicherheit, um im schnellen Durchlauf von Banknoten durch Geldbearbeitungsmaschinen Falsifikate herauszufinden. Darüber hinaus sind Methoden unter Verwendung von UV-Licht und Bestimmung nur der Geometrie heute ungeeignet, Fälschungen zu ermitteln. Nachteilig bei den bekannten Meßanordnungen zur Prüfung der kapazitiven Eigenschaften ist, daß in den vorgesehenen niedrigen Frequenzbereichen von 10 bis 50 kHz nur bei sehr kleinen Abständen zwischen den Elektroden und dem Metallfaden ein ausreichend geringer kapazitiver Widerstand erreicht wird. Außerdem ist in diesem Frequenzbereich der Einfluß der dielektrischen Änderung noch sehr groß, daß heißt, ein Stoff mit einer großen Dielektrizitätszahl führt zu einer Erhöhung der Kapazität und somit zur Verringerung des kapazitiven Widerstandes zwischen den Antennen. So würde beispielsweise ein feuchtes Falsifikat als echt erkannt werden. In der Praxis haben sich diese Anordnungen, insbesondere bei der maschinellen Echtheitsprüfung, bis heute nicht bewährt.

Die EP 589 195 A2 beschreibt eine Methode, bei der zur Prüfung der Echtheit von Prüfobjekten über ein durch Abtasten eines Abtastbereiches mit hochdurchlässigen magnetischen Elementen gewonnenes Nachweissignal mit Hilfe einer Vorrichtung mit Erregerspule und Fühlerspule ein Zuordnungscode gewonnen wird und die Echtheit bei Übereinstimmung von Nachweissignal und Zuordnungscode bejaht wird. Dieses Prüfverfahren ist nur begrenzt für mit magnetischen oder magnetisierbaren Partikeln versehene Plastikkarten, Papierdokumente und nur wenige außereuropäische Banknoten einsetzbar. Andere Prüfverfahren, wie sie in den EP 204 574 A2, 553 402 Al und 560 023 Al beschrieben werden, bei denen geometrische und/oder physikalische Eigenschaften von Prüfobjekten im Vergleichsverfahren klassifiziert werden, sind nur jeweils für einen Typ eines zu prüfenden Objekts einsetzbar, sehr aufwendig und haben sich in der Praxis für Bearbeitungsmaschinen wegen der erforderlichen hohen Geschwindigkeit als alleinige Prüfmethode auf Echtheit in einem Bearbeitungsgang nicht durchgesetzt. Die EP-A-0 057 972 beschreibt ebenfalls eine Vorrichtung zur Detektion eines Metallstreifens. Hierbei wird ebenso die magnetische Eigenschaft des Metallstreifens zur Erkennung der Anwesenheit eines derartigen Streifens ausgenutzt.

Aufgabe der Erfindung ist es, die bestehenden Nachteile der bekannten Prüfanordnungen und -methoden zu beseitigen. Ferner ist es Aufgabe der Erfindung, Prüfanordnungen und Verfahren zu finden, mit denen ein sicheres Erkennen eines charakteristischen Prüfmerkmals möglich ist, die von Fälschern nicht nachgeahmt werden können und für viele Sorten von Banknoten und Währungen einsetzbar sind, einen geringen technischen Aufwand erfordern, eine Nachrüstung in Bearbeitungsmaschinen möglich wird und die dem schnellen Durchsatz von Prüfobjekten in Bearbeitungsmaschinen entsprechen. Als charakteristisches Prüfmerkmal wird ein metallischer Sicherheitsfaden oder ein -band in Banknoten genutzt. Weitere Aufgabenstellungen - wie sie sich aus den weiter unten beschriebenen Vorteilen ergeben - liegen der Erfindung zugrunde.

Erfindungsgemäß werden Prüfanordnungen und Verfahren zur maschinellen Prüfung vorgeschlagen, bei denen unter Verwendung von metallischen Sicherheitsfäden oder - bändern als charakteristisches Prüfmerkmal in Dokumenten, insbesondere in Banknoten, auf einem Erd- bzw. Massepotential, welches eben oder bogenförmig ausgebildet ist, jeweils ein oder mehrere Sende- und Empfangsantennen so angeordnet sind, daß sie in definiertem Abstand zueinander von Elektroden und Isolierflächen umgeben sind. Dabei liegen die Elektroden auf Erd- bzw. Massepotential. Die definierten Abstände zwischen Sendeantennen und Empfangsantennen sowie den Empfangsantennen untereinander sind einschließlich der zugehörigen Isolierflächen und Flächen von zwischenliegenden Elektroden so bemessen, daß diese Abstände nicht größer sind als die Hälfte der Länge eines Sicherheitsfadens oder - bandes des kleinsten zu prüfenden Objekts, aber größer als der kleinste Teil eines gegebenenfalls auf einem Prüfobjekt nur teilweise sichtbaren Sicherheitsfadens oder -bandes. Die erfindungsgemäßen Anordnungen der Antennen und Elektroden untereinander und zueinander sowie die flächenmäßigen Ausdehnungen der Antennen und Elektroden werden von der Geometrie und elektrischen Leitfähigkeit von zu prüfenden Sicherheitsfäden und/oder -bändern bestimmt.

Mit erfindungsgemäßen Verfahren wird vorgeschlagen, daß mindestens eine Antenne Hochfrequenz abstrahlt und ein oder mehrere Antennen Energie, welche von einem Sicherheitsfaden oder -band kapazitiv gekoppelt wird, empfangen und daß sich im Prüfvorgang beim elektrisch berührungslosen Vorbeiführen eines Prüfobjekts zunächst Kapazitäten zwischen Elektroden und Sicherheitsfaden oder -band sowie zwischen diesem und ein oder mehreren Antennen bilden, welche zur Verbesserung des Verhältnisses von Störgrößen und Nutzsignal den Pegel der Feldstärke dämpfen und beim weiteren Vorbeiführen des Sicherheitsfadens oder -bandes über die gesamte Antennenanordnung weitere Kapazitäten entstehen, welche die Kopplung von Sende- und Empfangsantennen bewirken und einen höheren Anstieg des Feldstärkepegels im Empfänger bewirken. Ein gleichzusetzender erfindungsgemäßer Effekt wird erzielt, wenn der Pegel der Feldstärke nicht gedämpft, sondern nur erhöht oder nach der Erhöhung wieder gedämpft wird. Die Vorteile der Erfindung liegen darin, daß
- in schnellaufenden Bearbeitungsmaschinen mit einem Mindestdurchsatz von 1500 Prüfobjekten/min. mit hoher Sicherheit geprüft werden kann,
- echte Dokumente auch mit ein- oder mehrfach gebrochenem Sicherheitsfaden oder -band tatsächlich als echt erkannt werden,
- nicht schlechthin auf irgendwelches leitfähiges Material - wie z.B. Bleistiftstriche auf Banknoten -, sondern auf das tatsächliche Vorhandensein eines echten Sicherheitsfadens oder -bandes geprüft wird,
- der technische Aufwand gering ist,
- ein Nachrüsten in vorhandene Bearbeitungsmaschinen ermöglicht wird
- und die Erfindung für viele Sorten und Währungen einsetzbar ist.

Die vorteilhaften Merkmale der Erfindung gehen außer aus den Ansprüchen auch aus der Beschreibung und den Zeichnungen hervor, wobei die einzelnen Merkmale jeweils für sich allein oder zu mehreren in Form von Unterkombinationen schutzfähige Ausführungen darstellen, für die hier Schutz beansprucht wird. Ein Ausführungsbeispiel der Erfindung ist in den Zeichnungen dargestellt und wird im folgenden näher erläutert. In den Zeichnungen zeigen:
- Fig. 1: Zwei Empfangsantennen und eine Sendeantenne
- Fig. 2: Ersatzschaltbild nach Fig. 1 mit Sicherheitsband
- Fig. 3: Darstellung der Entstehung des Nutzsignals

In schnellaufenden Geldbearbeitungsmaschinen mit einem Mindestdurchsatz von 1500 Banknoten pro Minute durchläuft das Prüfobjekt **5**, hier eine Banknote mit Sicherheitsband **6**, berührungslos im Bereich der Prüfsensorik nacheinander - wie aus Fig. 1 ersichtlich - die Prüfabschnitte der Elektrode **7**, als Rand des Erd- bzw. Massepotentials **1**, die Empfangsantenne **A 1**, die Elektrode 3 und die Empfangsantenne **A 2**. Beim Durchlauf des Prüfobjekts **5** des Bereichs der Empfangsantennen **A 1, A 2** sinkt die HF-signalabhängige Spannung. Grund dafür sind die sich bildenden Kapazitäten C entsprechend Fig. 2 und 3. Wie in Fig. 2 dargestellt, bildet die Kopplung des Sicherheitsbandes 6 mit diesen Bereichen einen kapazitiven Parallelwiderstand am Eingang des Empfängers und dämpft somit die HF-Eingangsspannung. Die Ausgangsspannung des Empfängers sinkt.

Koppelt das Prüfobjekt 5 in seiner weiteren Bewegung die Empfangsantennen **A 1, A 2** mit der Sendeantenne **B 1**, so bilden sich Kapazitäten entsprechend Fig. 3. Dies bewirkt einen starken Anstieg des Empfangspegels und damit ein hohes, gut auswertbares Nutzsignal. Den Verlauf des Nutzsignals in Abhängigkeit von der Position des Sicherheitsbandes **6** zeigt

Fig.3. Die Gesamtänderung der Feldstärke und die damit verbundene proportionale Spannungsänderung wird einer Komparatorschaltung mit feldstärkeabhängiger Referenzspannung zugeführt, welche bei einer positiven Prüfung bekannte, auswertbare Impulse erzeugt. Die an sich bekannte Auswerteelektronik kann unmittelbar an der Prüfsensorik angebracht oder über definiertes Kabel mit ihr verbunden werden.

In diesem Beispiel sind die Antennen **A 1, A 2, B 1** und Elektroden **3, 4, 7** auf ebener Fläche, dem Erd- bzw. Massepotential **1**, umgeben von Isolierflächen **2**, angeordnet. Eine in Bewegungsrichtung des Prüfobjekts **5** kreisbogenförmige Anordnung liegt im Bereich der Erfindung und kommt in bestimmten Geldbearbeitungsmaschinen zum Einsatz. Um die Dämpfung der HF-Eingangsspannung zur beabsichtigten Verbesserung des Verhältnisses von Störgrößen und Nutzsignal und einen starken Anstieg des Empfangspegels für ein hohes, gut auswertbares Nutzsignal zu erhalten, sind in dieser Ausführungsform die zwischen den Antennen **A 1, A 2** und **B 1** liegenden Flächen der Elektroden **7, 3** und **4** unterschiedlich groß.

Die Fläche der Elektrode **7** ist kleiner als die Fläche der Elektrode **3**. Die Fläche der Elektrode 4 entspricht jeweils der Fläche einer Antenne **A 1, A 2, B 1**. Die Flächen der Antennen **A 1, A 2, B 1** sind gleich groß; ebenso die sie umgebenden Isolierflächen **2**. Die Geometrie und die elektrische Leitfähigkeit des zu prüfenden Sicherheitsfadens oder -bandes **6** bestimmen die definierte Anordnung der Antennen und Elektroden untereinander und zueinander sowie deren flächenmäßige Ausdehnung. Die Anordnung währungsspezifischer, erfindungsgemäßer Prüfsensorik nacheinander in einer Bearbeitungsmaschine liegt im Bereich der Erfindung.

In diesem Ausführungsbeispiel sind die flächenmäßigen Ausdehnungen der Antennen **A 1, A 2, B 1** und der Elektroden **7, 3, 4** sowie deren Größenverhältnisse zueinander und die Anordnung als zweckbestimmte Prüfsensorik auf die Geometrie und elektrische Leitfähigkeit des Sicherheitsbandes **6** auf die DM-Währung abgestimmt. Dies bedeutet keinesfalls, daß andere Währungen mit dieser Prüfsensorik ohne Modifizierungen nicht sicher prüfbar sind.

### Bezugszeichen

- **1**: Erd- bzw. Massepotential
- **2**: Isolierfläche
- **3**: Elektrode
- **4**: Elektrode
- **5**: Prüfobjekt
- **6**: Sicherheitsfaden oder -band
- **7**: Elektrode (Rand)
- **A 1**: Empfangsantenne
- **A 2**: Empfangsantenne
- **B 1**: Sendeantenne
- **C**: Kapazität
- **E**: Energie
- **s**: Weg

## Patentansprüche

1. Prüfanordnung zur Prüfung von Dokumenten in Bearbeitungsmaschinen durch Prüfung des metallischen Sicherheitsfadens oder -bandes als charakteristisches Prüfmerkmal in Dokumenten, insbesondere Banknoten, mit einer aus Sender und Empfänger bestehenden Prüfsensorik, einer Vorrichtung zum parallelen Vorbeiführen von Prüfobjekten an dieser und mit nachgeordneter Auswerteeinheit, **dadurch gekennzeichnet**, daß auf einem bogenförmig oder als ebene Fläche ausgebildeten Erd- oder Massepotential **(1)** mit als Elektrode **(7)** ausgebildetem Rand, von Isolierflächen **(2)** umgebene, ein oder mehrere Sende- und Empfangsantennen **(B 1; ...;A1; A 2; ...)** in definiertem Abstand zueinander und zum Rand angeordnet sind und die Sende- und Empfangsantennen **(B 1; ...; A 1; A 2; ...)** durch Elektroden **(3; 4; 7)**, welche auf Erd- bzw. Massepotential **(1)** liegen, getrennt und umschlossen angeordnet sind, und daß der Abstand zwischen Sendeantenne **(B 1)** und Empfangsantenne **(A 1)** und/oder zur Empfangsantenne **(A 2)** einschließlich der zugehörigen Isolierflächen **(2)** und zwischenliegenden Elektroden **(4)** nicht größer ist als die Hälfte der Länge des Sicherheitsfadens **(6)** des kleinsten Prüfobjekts **(5)**, aber größer als der kleinste Teil eines gegebenenfalls auf einem Prüfobjekt **(5)** nur teilweise sichtbaren Sicherheitsfadens **(6)**.

2. Prüfanordnung nach Anspruch 1, **dadurch gekennzeichnet**, daß drei geometrisch gleiche Antennen angeordnet sind und davon eine die Sendeantenne **(B 1)** und zwei die Empfangsantennen **(A 1; A 2)** sind, wobei die Elektrode **(4)** zwischen Sender und Empfänger in ihrer kleinsten Ausdehnung die gleiche Breite hat wie die Sendeantenne **(B 1)**.

3. Prüfanordnung nach Anspruch 1, **dadurch gekennzeichnet**, daß drei geometrisch ungleiche Antennen angeordnet sind und davon eine die Sendeantenne **(B 1)** und zwei die Empfangsantennen **(A 1; A 2)** sind, wobei die Summe der Fläche der Empfangsantennen **(A 1, A 2)** der Fläche der Sendeantenne **(B 1)** entspricht.

4. Prüfanordnung nach Anspruch 1, **dadurch gekennzeichnet**, daß eine Sendeantenne **(B 1)** und eine Empfangsantenne **(A 1)** angeordnet sind, wobei die Flächen beider Antennen gleich groß sind oder die Fläche der Empfangsantenne **(A 1)** die doppelte geometrische Ausdehnung aufweist.

5. Prüfanordnung nach Anspruch 1, **dadurch gekennzeichnet**, daß in Richtung des Durchlaufs des Prüfobjekts **(5)** nach der Elektrode **(7)** zuerst eine oder mehrere Empfangsantennen **(A 1; A 2)** und danach eine Sendeantenne **(B 1)** angeordnet sind.

6. Prüfanordnung nach Anspruch 1, **dadurch gekennzeichnet**, daß in Richtung des Durchlaufs des Prüfobjekts **(5)** nach der Elektrode **(7)** zuerst eine Sendeantenne **(B 1)** und danach ein oder mehrere Empfangsantennen **(A 1; A 2)** angeordnet sind.

7. Prüfanordnung nach Anspruch 1, **dadurch gekennzeichnet**, daß zwischen zwei Empfangsantennen **(A 1; A 2)** eine Sendeantenne **(B 1)** angeordnet ist und die Empfangsantennen **(A 1; A 2)** in einem solchen Abstand voneinander angeordnet sind, der nicht größer als die Gesamtlänge des Sicherheitsfadens **(6)** des kleinsten Prüfobjekts **(5)** ist, und daß dabei die Sendeantenne **(B 1)** in ihrer kleinsten Ausdehnung doppelt bis viermal so breit ist wie jede der Empfangsantennen **(A 1; A 2)**.

8. Prüfanordnung nach Anspruch 1, **dadurch gekennzeichnet**, daß die Isolierflächen **(2)** die Größe von einem Zehntel bis ein Halb der Breite der Sendeelektrode **(B 1)** haben.

9. Prüfanordnung nach einem oder mehreren der vorangegangenen Ansprüche, **dadurch gekennzeichnet**, daß auf einem Kreisbogen angeordnete Antennen insgesamt mit dem Erd- bzw. Massepotential **(1)** einen Krümmungsradius ergeben, der nicht kleiner ist als die Hälfte der Länge des Sicherheitsfadens **(6)** des kleinsten Prüfobjekts **(5)**.

10. Prüfanordnung nach einem oder mehreren der vorangegangenen Ansprüche, **dadurch gekennzeichnet**, daß das Erd- bzw. Massepotential **(1)** und die darauf angeordneten Antennen aus flexiblem Material bestehen.

11. Prüfanordnung nach einem oder mehreren der vorangegangenen Ansprüche, **dadurch gekennzeichnet**, daß diese in Bearbeitungsmaschinen mehrfach neben- oder hintereinander als sorten- und/oder währungsspezifische Prüfsensorik angeordnet ist.

12. Verfahren zur Prüfung von Dokumenten in Bearbeitungsmaschinen zur Prüfung des metallischen Sicherheitsfadens oder -bandes als charakteristisches Prüfmerkmal in Dokumenten, insbesondere Banknoten, **dadurch gekennzeichnet**, daß eine Prüfanordnung nach einem oder mehreren der vorhergehenden Ansprüche verwendet wird, wobei sich im Prüfvorgang beim elektrisch berührungslosen Vorbeiführen eines Prüfobjekts **(5)** mit Sicherheitsfaden **(6)** an der Oberfläche zunächst Kapazitäten zwischen Elektroden **(7)** und Sicherheitsfaden **(6)** sowie zwischen diesem und einer oder mehreren Antennen bilden, welche zur Verbesserung des Verhältnisses von Störgrößen und Nutzsignal den Pegel der Feldstärke dämpfen, und beim weiteren Vorbeiführen des Sicherheitsfadens **(6)** über die gesamte Antennenanordnung weitere Kapazitäten entstehen, welche die Kopplung von Sende- und Empfangsantennen **(B 1; A 1; A 2)** bewirken und einen höheren Anstieg des Feldstärkepegels im Empfänger bewirken.

13. Verfahren nach Anspruch 12, **dadurch gekennzeichnet**, daß die Feldstärkeänderung über eine Komparatorschaltung mit feldstärkeabhängiger Referenzspannung in definierte Pegel umgewandelt wird.

## Claims

1. Test arrangement for testing documents in processing machines by testing the metallic security thread or band as a characteristic test feature in documents, in particular banknotes, having a test sensor system comprising transmitter and receiver, a device for guiding test objects in a parallel manner past said test sensor system and having a downstream evaluation unit, characterized in that, on an earth or frame potential (1) designed as an arcuate or plane surface and having an edge designed as an electrode (7), one or more transmitting and receiving antennas (B 1; ...;A 1; A 2; ...) surrounded by insulating surfaces (2) are arranged at a defined distance from one another and from the edge and the transmitting and receiving antennas (B 1; ...; A 1; A 2; ...) are arranged separated and enclosed by electrodes (3; 4; 7) at earth or frame potential (1), and in that the distance between transmitting antenna (B 1) and receiving antenna (A 1) and/or from the receiving antenna (A 2), including the associated insulating surfaces (2) and intermediate electrodes (4), is no greater than half the length of the security thread (6) of the smallest test object (5), but is greater than the smallest part of a security thread (6) which may be only partly visible on a test object (5).

2. Test arrangement according to Claim 1, characterized in that three geometrically like antennas are provided and of these one is the transmitting antenna (B 1) and two are the receiving antennas (A 1; A 2), the electrode (4) between transmitter and receiver at its smallest extent being of the same width as the transmitting antenna (B 1).

3. Test arrangement according to Claim 1, characterized in that three geometrically different antennas are provided and of these one is the transmitting antenna (B 1) and two are the receiving antennas (A 1; A 2), the sum of the area of the receiving antennas (A 1, A 2) corresponding to the area of the transmitting antenna (B 1).

4. Test arrangement according to Claim 1, characterized in that one transmitting antenna (B 1) and one receiving antenna (A 1) are provided, the areas of both antennas being of equal size or the area of the receiving antenna (A 1) having twice the geometrical extent.

5. Test arrangement according to Claim 1, characterized in that, in the direction of the passage of the test object (5), downstream of the electrode (7), first one or more receiving antennas (A 1; A 2) and then one transmitting antenna (B 1) are provided.

6. Test arrangement according to Claim 1, characterized in that, in the direction of the passage of the test object (5), downstream of the electrode (7), first one transmitting antenna (B 1) and then one or more receiving antennas (A 1; A 2) are provided.

7. Test arrangement according to Claim 1, characterized in that one transmitting antenna (B 1) is arranged between two receiving antennas (A 1; A 2) and the receiving antennas (A 1; A 2) are arranged at a distance from one another which is no greater than the total length of the security thread (6) of the smallest test object (5), and in that in this case the transmitting antenna (B 1) at its smallest extent is twice to four times as wide as each of the receiving antennas (A 1; A 2).

8. Test arrangement according to Claim 1, characterized in that the insulating surfaces (2) have the size of from one tenth to one half of the width of the transmitting electrode (B 1).

9. Test arrangement according to one or more of the preceding claims, characterized in that antennas arranged on a circular arc and as a whole with the earth or frame potential (1) give a radius of curvature which is no less than half the length of the security thread (6) of the smallest test object (5).

10. Test arrangement according to one or more of the preceding claims, characterized in that the earth or frame potential (1) and the antennas arranged thereon consist of flexible material.

11. Test arrangement according to one or more of the preceding claims, characterized in that it is arranged in processing machines multiply one beside or behind the other as a type- and/or currency-specific test sensor system.

12. Procedure for testing documents in processing machines for testing the metallic security thread or band as a characteristic test feature in documents, in particular banknotes, characterized in that a test arrangement according to one or more of the preceding claims is used, in which procedure, as a test object (5) with security thread (6) at the surface is guided past in an electrically contactless manner in the test operation, firstly capacitances are formed between electrodes (7) and security thread (6) and also between the latter and one or more antennas, which damp the level of the field strength in order to improve the ratio of interference to wanted signal, and as the security thread (6) is guided further past, further capacitances arise over the entire antenna arrangement which bring about the coupling of transmitting and receiving antennas (B 1; A 1; A 2) and bring about a relatively large rise of the field strength level in the receiver.

13. Procedure according to Claim 12, characterized in that the change in field strength is converted into defined levels by way of a comparator circuit with field-strength-dependent reference voltage.

## Revendications

1. Disposition d'essai à contrôler des documents dans des machines de traitement, en vérifiant le fil ou la bande métallique constituant un signe caractéristique d'authenticité de documents, surtout dans des billets de banque, composée d'éléments sensibles sous forme d'émetteur et de récepteur, d'un dispositif de guidage parallèle des objets à contrôler devant cette disposition et d'une unité de traitement en aval, **caractérisée de la manière**, que sur un potentiel de terre ou de masse (1), ayant la forme d'un arc ou d'une surface plate avec un bord agissant en tant qu'électrode (7), une ou plusieurs antennes d'émission et de réception (B 1; ...; A 1; A 2; ...), entourées de surfaces d'isolement (2), se trouvant à une distance définie entre elles et envers le bord, et les antennes d'émission et de réception (B 1; ...; A 1; A 2; ...) sont placées séparément et entourées par des électrodes (3; 4; 7) se trouvant sur le potentiel de terre ou de masse (1), et la distance entre l'antenne d'émission (B 1) et l'antenne de réception (A 1) et/ou l'antenne de réception (A 2), y inclus les surfaces d'isolement correspondants (2) et les électrodes(4) placées entre elles, ne doit pas dépasser la moitié de la longueur du fil de sécurité (6) de l'objet à contrôler le plus petit (5), mais elle doit être plus grande que la partie la plus petite d'un fil de sécurité (6) qui, le cas échéant, n'est visible sur l'objet à contrôler (5) que partiellement.

2. Disposition d'essai selon la revendication 1, **caractérisée de la manière**, que sont disposées trois antennes géométriquement égales, et une d'elles est l'antenne d'émission (B 1), et deux d'elles sont les antennes de réception (A 1; A 2), et l'électrode (4) se trouvant entre l'émetteur et le récepteur, a, dans ses dimensions les plus petites, la même largeur que l'antenne d'émission (B 1).

3. Disposition d'essai selon la revendication 1, **caractérisée de la manière**, que sont disposées trois antennes géométriquement inégales, et une d'elles est l'antenne d'émission (B 1), et deux d'elles sont les antennes de réception (A 1; A 2), et la somme de la surface des antennes de réception (A 1, A 2) correspond à la surface de l'antenne d'émission (B 1).

4. Disposition d'essai selon la revendication 1, **caractérisée de la manière**, que sont disposées une antenne d'émission (B 1) et une antenne de réception (A 1), et les surfaces des deux antennes sont de la même valeur, ou la surface de l'antenne de réception (A 1) a le double de dimension géométrique.

5. Disposition d'essai selon la revendication 1, **caractérisée de la manière**, que dans la direction du passage de l'objet à contrôler (5) après l'électrode (7) sont disposées d'abord une ou plusieurs antennes de réception (A 1; A 2), et puis une antenne de réception (B 1).

6. Disposition d'essai selon la revendication 1, **caractérisée de la manière**, que dans la direction du passage de l'objet à contrôler (5) après l'électrode (7) sont disposées d'abord une antenne d'émission (B 1) et puis une ou plusieurs antennes de réception (A 1; A 2).

7. Disposition d'essai selon la revendication 1, **caractérisée de la manière**, qu'entre deux antennes de réception (A 1; A 2) est disposée une antenne d'émission (B 1), et les antennes de réception (A 1; A 2) sont disposées à une distance d'une valeur qui n'est pas plus grande que la longueur totale du fil de sécurité (6) du plus petit objet à contrôler (5), et que l'antenne d'émission (B 1) dans sa plus petite dimension a une largeur de deux fois jusqu'à quatre fois plus grande que chacune des antennes de réception (A 1; A 2).

8. Disposition d'essai selon la revendication 1, **caractérisée de la manière**, que les surfaces d'isolement (2) ont la grandeur d'un dixième jusqu'à une moitié de la largeur de l'électrode d'émission (B 1).

9. Disposition d'essai selon une ou plusieurs des revendications mentionnées ci-dessus, **caractérisée de la manière**, que des antennes, disposées sur un arc de cercle, forment en commun avec le potentiel de terre ou de masse (1) un rayon de courbure, qui n'est pas moindre que la moitié de la longueur du fil de sécurité (6) du plus petit objet à contrôler (5).

10. Disposition d'essai selon une ou plusieurs des revendications mentionnées ci-dessus, **caractérisée de la manière**, que le potentiel de terre ou de masse (1) et les antennes, disposées là-dessus, consistent en matériau flexible.

11. Disposition d'essai selon une ou plusieurs des revendications mentionnées ci-dessus, **caractérisée de la manière**, que les machines de traitement sont disposées à plusieurs reprises une à côté de l'autre ou une après l'autre pour effectuer les fonctions spécifiques de contrôle de monnaie et/ou de devises.

12. Méthode d'essai à contrôler des documents dans des machines de traitement à contrôler le fil ou le ruban métallique de sécurité effectuant un signe caractéristique de contrôle dans des documents, surtout dans des billets de banque, **caractérisée de la manière** que s'applique une disposition d'essai selon une ou plusieurs des revendications mentionnées ci-dessus, et pendant la procédure d'essai, où, quand l'objet à contrôler (5) avec un fil de sécurité (6) passe sans contact électrique, sur la surface se forment d'abord des capacités entre les électrodes (7) et le fil de sécurité (6), de même entre ce fil et une ou plusieurs des antennes, qui, pour améliorer la relation de grandeurs perturbatrices et de signal utile, amortissent le niveau d'intensité du champ, et, en continuant le passage du fil de sécurité (6) devant toute la disposition des antennes, se développent encore d'autres capacités qui ont pour résultat le couplage des antennes d'émission et de réception (B 1; A1; A 2) et 1' augmentation du niveau d'intensité de champ au récepteur.

13. Méthode selon la revendication 12, **caractérisée de la manière**, que la modification de l'intensité du champ est transformée moyennant un circuit à comparateur à tension de référence, dépendant de l'intensité du champ, en niveaux définis.
